# EUROPÄISCHE PATENTSCHRIFT

(11) **EP 2 041 344 B1**
(45) Veröffentlichungstag und Bekanntmachung des Hinweises auf die Patenterteilung: **09.09.2009**
(21) Anmeldenummer: 07785934.6
(22) Anmeldetag: 07.07.2007
(51) Int. Cl.: D04H 1/46, B26F 1/26

(54) **VORRICHTUNG ZUR HERSTELLUNG VON TEXTILIEN, VLIESSTOFFEN, SPINNVLIESEN, PAPIERWERKSTOFFEN UND/ODER PERFORIERTEN FOLIEN**
APPARATUS FOR PRODUCING TEXTILES, NONWOVEN SUBSTANCES, SPUNBONDED FABRICS, PAPER MATERIALS AND/OR PERFORATED FILMS
DISPOSITIF POUR FABRIQUER DES TEXTILES, DES ÉTOFFES NAPÉES, DES ÉTOFFES FILÉES, DES TISSUS DE PAPIER ET/OU DES FILMS PERFORÉS

(30) Priorität: 14.07.2006 DE 102006033071
(43) Veröffentlichungstag der Anmeldung: 01.04.2009
(73) Patentinhaber: Fleissner GmbH, 63329 Egelsbach (DE)
(72) Erfinder: MÜNSTERMANN, Ullrich, 63329 Egelsbach (DE)
(86) Internationale Anmeldenummer: PCT/EP2007/006030
(87) Internationale Veröffentlichungsnummer: WO 2008/006522

(56) Entgegenhaltungen:
- EP-A- 0 223 614
- EP-A- 0 511 025
- EP-A- 1 001 064
- EP-A- 1 588 828
- DE-A1-102005 036 759
- US-A- 5 115 544

## Beschreibung

Gegenstand der Erfindung ist eine Vorrichtung zur Herstellung von Textilien, Vliesstoffen, Spinnvliesen, Papierwerkstoffen und/oder perforierten Folien mit mindestens einer Siebtrommel mit Öffnungen zum Abtransport der aus einem Wasserbalken abgegebenen Flüssigkeit und an der Außenseite der Siebtrommel befindlichen zahlreichen nach außen gerichteten Erhöhungen für die Perforation des Vlieses, ein oder mehrere Bereiche auf der Außenseite der Siebtrommel keine Erhöhungen sondern lediglich Öffnungen aufweisen.

Aus der EP 1 001 064 B1 ist bereits eine Vorrichtung zur Herstellung von perforierten Vliesstoffen mittels hydrodynamischer Vernadelung bekannt, wobei die Perforation dabei aus im Wesentlichen scharf abgegrenzten Löchern im Vlies in beliebiger Dimension gebildet ist. Diese Vorrichtung besteht aus einer das Vlies tragenden und transportierenden glatten Endlosfläche mit Drainageöffnungen zum Abtransport der mittels eines Wasserbalkens aus vielen Ausströmungsöffnungen mit Hochdruck aufgespritzten Flüssigkeit und weiterhin mit auf der Ebene der glatten Fläche empor stehenden plastischen Erhöhungen zur Herstellung der Perforation im Vlies. Dabei sind die Erhöhungen ungleichmäßig über die Endlosfläche angeordnet, wobei sie nach dem Zufallsprinzip deckend über die ganze das Vlies tragende Fläche verteilt sind. Mit einer solchen Anlage können aber keine Muster wie Tier- oder Pflanzenbilder oder andere geometrische abgegrenzte Figuren in das Vlies eingebracht werden.

Die US 5115544 A zeigt lediglich ein Verfahren, bei dem die Muster mit Hilfe von Erhöhungen in das Vlies eingepresst werden. Die Erhöhungen sollen beim Anmeldungsgegenstand jedoch nicht den Abdruck im Vlies bilden, sondern lediglich das zu bildende Muster auf der Siebtrommel umgeben.

Es ist ferner ein Verfahren zur Herstellung eines Vliesstoffs bekannt (DE69224769), bei dem ein Trägerband (5) verwendet wird, an dessen formender Seite eine Mehrzahl von Ansätzen (6, 6') angebracht ist. Die genannten Ansätze (6, 6') haben eine größere und eine kleinere Größe. Diese sind aus thermoplastischem Kunstharz und auf die genannten formenden Seiten des Bands aufgeschweißt. Eine Fasermenge (2) wird auf das genannte Band (5) gegeben, das mit von den genannten Ansätzen (6, 61) geformten unregelmäßigen Mustern versehen ist. Wasser oder Heißluft wird unter hohem Druck auf die genannte Fasermenge aufgebracht, um diese zu pressen und die Fasern zu verfitzen. Anschließend wird die genannte Fasermenge (2) auf die genannten Ansätze gepresst, um auf diese Weise Muster auf dem Vlies zu formen.

Der Erfindung liegt die Aufgabe zugrunde, eine Vorrichtung bereitzustellen, die es ermöglicht, während der Wasservernadelung gleichzeitig zur Perforation auch Muster wie Tierbilder oder Pflanzenbilder oder andere geometrisch abgegrenzte Figuren in das Vlies einzubringen, ohne dabei die Verfestigung wesentlich nachteilig zu beeinflussen. Ferner erhält man hierdurch einen geschlossenen Bereich im Vlies mit Entlüftungsöffnungen anstelle von Öffnungen, die über die gesamte Oberfläche des Vlieses verteilt sind. Im letzteren Fall wird die Festigkeit oder Steifigkeit eines Vlieses nicht in dem gewünschten Maß erzielt. Durch die vorteilhafte Aufteilung der Vliesoberfläche in Bereiche mit und ohne Entlüftungsöffnungen kann die Festigkeit oder Steifigkeit eines Vlieses wesentlich verbessert werden, wobei die Muster insbesondere durch Entlüftungsöffnungen gestaltet werden.

Die Aufgabe wurde dadurch gelöst, dass die Bereiche, die die Erhöhungen aufweisen und die zur Bildung eines Oberflächenmusters im Vlies wie Tiere, Pflanzen oder geometrische Formen dienen, in einer entsprechenden Anordnung oder Gruppierung auf dem Siebtrommelmantel angeordnet sind und das zu bildende Oberflächenmuster auf der Außenseite der Siebtrommel umgeben bzw. eingrenzen.

Der Vorteil dieser Vorrichtung besteht dabei insbesondere darin, dass die Muster nicht nur durch die gezielte Perforation durch Erhöhungen bzw. Dorne eingeführt werden, sondern dass die Muster an den Stellen im Vlies entstehen, an denen sich lediglich Entwässerungsöffnungen und keine Erhöhungen bzw. Dorne befinden. Die Bereiche mit Erhöhungen bzw. Dorne decken dabei einen überwiegenden Teil der Siebtrommeloberfläche ab. Somit wird durch die Erhöhungen bzw. Dorne, die innerhalb ihrer jeweiligen Flächen zufällig angeordnet sind, der größere Teil der Fläche des Vlieses durch die im Vlies gebildeten Perforationen gleichmäßig verfestigt. Nach diesem Ausführungsbeispiel sind die Flächen, die als Muster ausgebildet sind, perforiert. Ebenso ist es mit dieser Ausbildung der Siebtrommeloberfläche möglich, dass die Flächen, die als Muster im Vlies erscheinen, nicht perforiert sind. Hierdurch lässt sich die Vielfalt der Muster auf einfache Weise im Vlies erzeugen.

Vorteilhaft ist es weiterhin, dass die Erhöhungen auf der Außenseite der Siebtrommel zumindest teilweise unregelmäßig verteilt oder mit unterschiedlichem Abstand zueinander und/oder mit gleichmäßigem Abstand zueinander angeordnet sind.

In einer vorteilhaften Ausführungsform sind auf der Außenseite der Siebtrommel in Bereichen, in denen Erhöhungen und/oder in den Bereichen, in denen keine Erhöhungen vorgesehen sind, zumindest Öffnungen zum Durchlass von aus dem Wasserbalken abgegebener Flüssigkeit vorgesehen.

Vorteilhaft ist ferner, dass die Erhöhungen auf der Außenseite der Siebtrommel die Form von Dorne aufweisen. Hierdurch können beispielsweise gerade Linien, Wellenstrukturen oder Rasterformen erzeugt werden, wobei sich die Dorne nach der Musterbildung ohne weiteres wieder aus dem Vliesstoff herausziehen lassen.

In weiterer Ausgestaltung der Erfindung ist es vorteilhaft, dass die Erhöhungen nach außen hin konisch abnehmend oder spitz auslaufend oder zylinderförmig ausgebildet sind.

Vorteilhaft ist es ferner, dass die Erhöhungen einen kreis-, oval- oder mehreckförmigen oder quadratischen oder länglichen Querschnitt aufweisen.

Dabei ist es vorteilhaft, dass die Erhöhungen im Bereich eines Siebtrommelmantels mit Erhöhungen in einem Abstand zwischen 1,5 mm und 20 mm, vorzugsweise 3 mm bis 10 mm, angeordnet sind.

Ferner ist es vorteilhaft, dass die Erhöhungen einen Bereich des Siebtrommelmantels zwischen 20% und 50%, vorzugsweise zwischen 25% und 30%, abdecken.

Vorteilhaft ist es ferner, dass die Bereiche ohne Erhöhungen insgesamt eine Fläche von 1 % bis 50%, vorzugsweise zwischen 20% und 50%, oder zwischen 25% und 30% der gesamten Oberfläche der Siebtrommel ausmachen.

Vorteilhaft ist es auch, dass die Bereiche, die Erhöhungen aufweisen und der Bildung von Oberflächenmustern im Vlies wie Tiere, Pflanzen oder geometrische Formen eingesetzt werden, in einer entsprechenden Anordnung oder Gruppierung auf dem Siebtrommelmantel angeordnet sind. Die Muster im Vlies werden bei dieser Ausführung der Erfindung durch Bereiche im Vlies erzeugt, die nicht durch die Erhöhungen auf dem Siebtrommelmantel perforiert werden. Ferner ist es vorteilhaft, dass die Bereiche, die keine Erhöhungen und die Bereiche, die Erhöhungen zur Bildung eines Oberflächenmusters wie Tiere, Pflanzen oder geometrische Formen in einer entsprechenden Anordnung oder Gruppierung angeordnet sind. Die Bereiche mit Erhöhungen bzw. Dorne decken einen großen Teil der Siebtrommeloberfläche ab, bewirken im Vlies die gewünschte Verfestigung des Vliesstoffs und tragen auch gleichzeitig zur Oberflächenmusterung des Vliesstoffs bei.

Vorteilhaft ist es auch das, die im Vlies erzeugten Muster zumindest teilweise oder überwiegend in der Ebene des Vlieses liegen und das Vlies eine zumindest annähernd gleiche Dicke aufweist, wobei die im Vlies eingebrachten Perforationen so verteilt sind, dass sie ein oder mehrere gleich oder unterschiedlich geformte Oberflächenmuster im Vlies abbilden. In weiterer Ausgestaltung der Erfindung ist es vorteilhaft, dass die Bereiche des Siebtrommelmantels ohne Erhöhungen und die Bereiche mit Erhöhungen jeweils eine abgegrenzte Fläche bilden.

Vorteilhaft ist es ferner, dass die Bereiche des Siebtrommelmantels ohne Erhöhungen miteinander verbunden sind oder die Bereiche mit Erhöhungen umgeben bzw. einschließen.

Besonders vorteilhaft ist es ferner, dass die Öffnungen im Siebtrommelmantel über die gesamte Fläche des Siebtrommelmantels gleichmäßig und/oder ungleichmäßig verteilt sind und einen Durchmesser zwischen 0,1 mm und 3 mm, vorzugsweise zwischen 1 mm und 1,5 mm, aufweisen.

Somit decken die Bereiche mit Erhöhungen bzw. Dorne einen überwiegenden Teil der Siebtrommeloberfläche ab, bewirken im Vlies die gewünschte Verfestigung des Vliesstoffs und tragen auch gleichzeitig zur Oberflächenbemusterung des Vliesstoffs bei.

Es zeigen:
- Fig. 1: eine Detailansicht der Oberfläche eines Siebtrommelmantels mit und ohne Erhöhungen bzw. Dorne
- Fig. 2: eine schematische Darstellung einer Siebtrommel mit einem oder mehreren gestrichelt dargestellten Wasserbalken zur Strahlbeaufschlagung von Vliesen,
- Fig. 3: eine Ausschnitt aus der Oberfläche der Siebtrommelmantel mit Erhöhungen bzw. Dorne und Bereiche ohne Erhöhungen,
- Fig. 4: eine Teilanquerschnitt der Siebtrommel gemäß Fig. 1 mit den Erhöhungen bzw. Dorne und einem Bereich ohne Erhöhungen,
- Fig. 5a bis d: verschiedene Ausführungsbeispiele von durch Perforation oder durch freie Flächen gebildete Muster im Vlies, wobei gemäß Fig. 5b die Perforationen die die Muster bildende Fläche eingrenzen.

In Fig. 1 ist mit 1 eine Siebtrommel bezeichnet, die aus einem Siebtrommelmantel 2, der aus einem Kunststoff oder Metall bestehen kann und der mit Hilfe von Stützelementen 11 auf einem zylinderförmigen bzw. stärker ausgebildeten Rohr 13 abgestützt ist. Der Siebtrommelmantel 2 bildet somit die Oberfläche der Siebtrommel 1. Der Siebtrommelmantel 2 weist Öffnungen, Drainageöffnungen bzw. Mikroporen 4 auf, die dem Abtransport des aus dem Wasserbalken 7 aufgespritzten Wassers eines Wasserstrahls 6 dienen. Das Rohr 13 dient gleichzeitig auch als Saugrohr, um das auf den Siebtrommelmantel 2 und somit auf Vlies 5 aufgespritzte Wasser wieder abzusaugen. Der Abtransport des Wassers erfolgt dann über einen in das Rohr 13 eingearbeiteten Saugschlitz 12, an dem ein Unterdruck anliegt.

Gemäß Fig. 2 können in einem zweiten Ausführungsbeispiel auch zwei oder mehrere Wasserbalken 7 im Bereich der Siebtrommel 1 angeordnet sein. Dazu wird ein in der Zeichnung nicht dargestelltes Rohr 13 mit entsprechend zwei oder mehreren Saugschlitzen 12 versehen.

Wie insbesondere aus den Fig. 1 und 4 hervorgeht, weist der Siebtrommelmantel 2 zahlreiche nach außen gerichtete Erhöhungen 3 auf, die der Perforation des Vlieses 5 dienen. Diese Erhöhungen bzw. Dorne 3 hinterlassen während der hydrodynamischen Vernadelung kleine Löcher bzw. Perforationen 14 im Vlies 5, die im Wesentlichen scharf abgegrenzt und hierzu in einem bereits verfestigten oder teilweise verfestigten Vliesstoff 5 eingedrückt werden. Die Perforationen 14 im Vlies entsprechen in etwa dem Querschnitt der Dorne 3.

Es gibt Bereiche 9 auf der Oberfläche des Siebtrommelmantels 2, in denen sind Erhöhungen 3 in Form von Dornen dicht nebeneinander angeordnet. Die Bereiche 9 mit den Dornen 3 stellen geschlossene bzw. fest abgegrenzte Bereiche dar. Der Abstand der Erhöhungen bzw. Dorne 3 zueinander ist ungleichmäßig.

Durch die zufällige Anordnung der Erhöhungen bzw. Dorne 3 wird eine über die Fläche gleichmäßige Festigkeit im Vlies ohne Interferenzstreifen erreicht.

Die Erhöhungen 3 auf der Außenseite der Siebtrommel 1 bzw. auf dem Siebtrommelmantel 2 sind nach dem in Fig. 3 dargestellten Ausführungsbeispiel unregelmäßig verteilt angeordnet. Die Erhöhungen können jedoch nach einem in der Zeichnung nicht dargestellten Ausführungsbeispiel auch mit gleichmäßigem Abstand zueinander angeordnet sein.

Die Erhöhungen 3 sind nach außen hin konisch abnehmend oder spitz auslaufend oder zylinderförmig ausgebildet. Die Erhöhungen 3 können einen kreisförmigen, ovalförmigen, mehreckförmigen, quadratischen oder länglichen Querschnitt aufweisen.

Die Querschnittsform der Erhöhungen bzw. Dorne 3 können auch die Kontur einer Evolente aufweisen.

Die Erhöhungen 3 aus dem Bereich 9 des Siebtrommelmantels 2 sind in einem Abstand zwischen 1,5 und 20 mm, vorzugsweise 3 bis 10 mm, angeordnet. Ferner können die Erhöhungen 3 einen Bereich 9 des Siebtrommelmantels 2 zwischen 20% und 50% vorzugsweise zwischen 25% und 30% der Fläche abdecken.

Entsprechend der Fig. 5a und 5c können in einem Ausführungsbeispiel die Bereiche 9, die Erhöhungen 3 aufweisen, zur Bildung eines Oberflächenmusters wie Tiere, Pflanzen oder geometrischen Formen im Vlies 5 eingesetzt werden. Dabei wird durch Perforation des Vlieses 5 ein Muster erzeugt, das sich von der übrigen nicht perforierten Fläche des Vlieses, welche den Bereichen 8 entsprechen, hervorhebt.

Von besonderer Bedeutung sind die ebenfalls in Fig. 3 und Fig. 4 dargestellten Bereiche 8 auf der Oberfläche des Siebtrommelmantels 2 in denen keine Erhöhungen bzw. Dorne 3 vorgesehen sind. Diese Bereiche 8 des Siebtrommelmantels 2 sind lediglich mit den Drainageöffnungen, Öffnungen oder Mikroporen 4 versehen. Die Bereiche 8 ohne Erhöhungen 3, nehmen insgesamt eine Fläche von 1 % bis 50 % vorzugsweise zwischen 20% und 50% oder zwischen 25% und 30% der gesamten Oberfläche des Siebtrommelmantels 2 der Siebtrommel 1 ein.

Die Bereiche 8 ohne Erhöhungen bzw. Dorne 3 auf der Oberfläche des Siebtrommelmantels 2 bewirken gemäß Fig. 5 b und 5 d bei der Wasservernadelung des Vliesstoffes 5 eine Oberflächenveränderung im Vlies 5 im Vergleich zu den diese umgebenden perforierten Flächen im Vlies 5. Die Bereiche 8, die keine Erhöhungen 3 aufweisen, dienen dabei der Bildung eines Oberflächenmusters wie Tiere, Pflanzen oder geometrischen Formen, wobei hierzu die Bereiche 8 von einer entsprechenden Anordnung oder Gruppierung von Dornen 3 umgeben sind. Die Bereiche 8 auf der Oberfläche des Siebtrommelmantels 2 können isoliert voneinander angeordnet oder miteinander verbunden sein und dadurch auch übergeordnete Muster im Vlies 5 erzeugen.

### Bezugszeichenliste:

- 1: Siebtrommel
- 2: Siebtrommelmantel und Oberfläche der Siebtrommel
- 3: Erhöhungen bzw. Dorne
- 4: Öffnungen, Drainageöffnungen, Mikroporen
- 5: Vlies, Vliesstoff
- 6: Wasserstrahl
- 7: Wasserbalken
- 8: Siebtrommelmantel ohne Erhöhungen, mit Öffnungen
- 9: Siebtrommelmantel mit Erhöhungen, mit Öffnungen
- 11: Stützelemente
- 12: Saugschlitz
- 13: Rohr
- 14: Löcher bzw. Perforationen im Vlies

## Patentansprüche

1. Vorrichtung zur Herstellung von Textilien, Vliesstoffen, Spinnvliesen, Papierwerkstoffen (5) mit Hilfe mindestens einer Siebtrommel (1) mit Öffnungen (4) zum Abtransport der aus einem Wasserbalken (7) abgegebenen Flüssigkeit (6) und an der Außenseite der Siebtrommel (1) befindlichen zahlreichen nach außen gerichteten Erhöhungen (3) für die Perforation des Vlieses (5), wobei ein oder mehrere Bereiche (8) auf der Außenseite der Siebtrommel (1) keine Erhöhungen (3) sondern lediglich Öffnungen (4) aufweisen, **dadurch gekennzeichnet, dass** die Bereiche (8), die die Erhöhungen (3) aufweisen und die Bildung eines Oberflächenmusters im Vlies (5) wie Tiere, Pflanzen oder geometrische Formen dienen, in einer entsprechenden Anordnung oder Gruppierung auf demf Siebtrommelmantel (2) angeordnet sind und das zu bildende Oberflächenmuster auf der Außenseite der Siebtrommel (1) umgeben bzw. eingrenzen.

2. Vorrichtung nach Anspruch 1, **dadurch gekennzeichnet, dass** die Erhöhungen (3) auf der Außenseite der Siebtrommel (1) zumindest teilweise unregelmäßig verteilt oder mit unterschiedlichem Abstand zueinander und/oder mit gleichmäßigem Abstand zueinander angeordnet sind.

3. Vorrichtung nach Anspruch 1, **dadurch gekennzeichnet, dass** auf der Außenseite der Siebtrommel (1) in Bereichen (9), in denen Erhöhungen (3) und/oder in den Bereichen (8), in denen keine Erhöhungen vorgesehen sind, zumindest Öffnungen (4) zum Durchlass von aus dem Wasserbalken (7) abgegebener Flüssigkeit (6) vorgesehen sind.

4. Vorrichtung nach Anspruch 1, **dadurch gekennzeichnet, dass** die Erhöhungen (3) auf der Außenseite der Siebtrommel (2) die Form von Dorne aufweisen.

5. Vorrichtung nach Anspruch 1, **dadurch gekennzeichnet, dass** die Erhöhungen (3) nach außen hin konisch abnehmend oder spitz auslaufend oder zylinderförmig ausgebildet sind.

6. Vorrichtung nach Anspruch 1, **dadurch gekennzeichnet, dass** die Erhöhungen (3) einen kreis-, oval- oder mehreckförmigen oder quadratischen oder länglichen Querschnitt aufweisen.

7. Vorrichtung nach Anspruch 1, **dadurch gekennzeichnet, dass** die Erhöhungen (3) im Bereich (9) eines Siebtrommelmantels (2) mit Erhöhungen (3) in einem Abstand zwischen 1,5 mm und 20 mm, vorzugsweise 3 mm bis 10 mm, angeordnet sind.

8. Vorrichtung nach Anspruch 1, **dadurch gekennzeichnet, dass** die Erhöhungen (3) einen Bereich (9) des Siebtrommelmantels (2) zwischen 20% und 50%, vorzugsweise zwischen 25% und 30%, abdecken.

9. Vorrichtung nach Anspruch 1, **dadurch gekennzeichnet, dass** die Bereiche (8) ohne Erhöhungen (3) insgesamt eine Fläche von 1 % bis 50%, vorzugsweise zwischen 20% und 50%, oder zwischen 25% und 30% der gesamten Oberfläche der Siebtrommel (2) ausmachen.

10. Vorrichtung nach Anspruch 1, **dadurch gekennzeichnet, dass** die Bereiche (9), die Erhöhungen (3) aufweisen und der Bildung von Oberflächenmustern im Vlies (5) wie Tiere, Pflanzen oder geometrische Formen eingesetzt werden, in einer entsprechenden Anordnung oder Gruppierung auf dem Siebtrommelmantel (2) angeordnet sind.

11. Vorrichtung nach Anspruch 1, **dadurch gekennzeichnet, dass** die Bereiche (8), die keine Erhöhungen (3) und die Bereiche (9), die Erhöhungen (3) zur Bildung eines Oberflächenmusters wie Tiere, Pflanzen oder geometrische Formen in einer entsprechenden Anordnung oder Gruppierung angeordnet sind.

12. Vorrichtung nach Anspruch 1, **dadurch gekennzeichnet, dass** die im Vlies (5) erzeugten Muster zumindest teilweise oder überwiegend in der Ebene des Vlieses (5) liegen und das Vlies eine zumindest annähernd gleiche Dicke aufweist, wobei die im Vlies (5) eingebrachten Perforationen so verteilt sind, dass sie ein oder mehrere gleich oder unterschiedlich geformte Oberflächenmuster im Vlies (5) abbilden.

13. Vorrichtung nach Anspruch 1, **dadurch gekennzeichnet, dass** die Bereiche (8) des Siebtrommelmantels (2) ohne Erhöhungen (3) und die Bereiche (9) mit Erhöhungen (3) jeweils eine abgegrenzte Fläche bilden.

14. Vorrichtung nach Anspruch 1, **dadurch gekennzeichnet, dass** die Bereiche (8) des Siebtrommelmantels (2) ohne Erhöhungen (3) miteinander verbunden sind oder die Bereiche (9) mit Erhöhungen (3) umgeben bzw. einschließen.

15. Vorrichtung nach Anspruch 1, **dadurch gekennzeichnet, dass** die Öffnungen (4) im Siebtrommelmantel (2) über die gesamte Fläche des Siebtrommelmantels (2) gleichmäßig und/oder ungleichmäßig verteilt sind und einen Durchmesser zwischen 0,1 mm und 3 mm, vorzugsweise zwischen 1 mm und 1,5 mm, aufweisen.

## Claims

1. Device for fabricating textiles, nonwovens, spunbonds, paper materials (5) by means of at least one perforated drum (1), with openings (4) for removal of liquid (6) discharged from a jet head (7) and numerous prominences (3) directed outward, located on the outside of the perforated drum (1), for perforation of the web (5), with one or several areas (8) on the outside of the perforated drum (1) not containing prominences (3) but merely openings (4), **characterized in that** the areas (8) containing prominences (3) and used for formation of a surface pattern in the web (5), such as animals, plants or geometrical shapes, are arranged in a corresponding layout or group on the perforated drum jacket (2) and surround or limit the surface pattern to be formed on the outside of the perforated drum (1).

2. Device in conformity with claim 1, **characterized in that** the prominences (3) on the outside of the perforated drum (1) are, at least in part, distributed unevenly or arranged at varying distances from each other and/or at regular distances from each other.

3. Device in conformity with claim 1, **characterized in that** the outside of the perforated drum (1) in the areas (9) provided with prominences (3) and/or in the areas (8) not provided with prominences contains at least openings (4) for letting pass the liquid (6) discharged by the jet head (7).

4. Device in conformity with claim 1, **characterized in that** the prominences (3) on the outside of the perforated drum (2) are shaped like spikes.

5. Device in conformity with claim 1, **characterized in that** the prominences (3) are tapered or pointed toward the outside or cylinder-shaped.

6. Device in conformity with claim 1, **characterized in that** the prominences (3) have a circular, oval, polygonal, square or oblong cross-section.

7. Device in conformity with claim 1, **characterized in that** the prominences (3) in the area (9) of a perforated drum jacket (2) with prominences (3) are arranged at distances between 1.5 mm and 20 mm, and preferably 3 mm to 10 mm.

8. Device in conformity with claim 1, **characterized in that** the prominences (3) cover an area (9) of the perforated drum jacket (2) between 20% and 50%, preferably between 25% and 30%.

9. Device in conformity with claim 1, **characterized in that** the areas (8) without prominences (3) represent a total area of 1 % to 50%, preferably between 20% and 50%, or between 25% and 30% of the total surface of the perforated drum (2).

10. Device in conformity with claim 1, **characterized in that** the areas (9) containing prominences (3) and used for the formation of surface patterns in the web (5), such as animals, plants or geometrical shapes, are arranged in a corresponding layout or group on the perforated drum jacket (2).

11. Device in conformity with claim 1, **characterized in that** the areas (8) not [containing] prominences (3) and the areas (9) [containing] prominences (3) for the formation of a surface pattern, such as animals, plants or geometrical shapes, are arranged in a corresponding layout or group.

12. Device in conformity with claim 1, **characterized in that** the patterns formed in the web (5) are at least in part or predominantly in a level with the web (5) and that the web has an at least similar thickness, while the perforations introduced into the web (5) are distributed in such a way that they form one or more identically or differently shaped surface patterns in the web (5).

13. Device in conformity with claim 1, **characterized in that** the areas (8) of the perforated drum jacket (2) not containing prominences (3) and the areas (9) containing prominences (3) form limited sections each.

14. Device in conformity with claim 1, **characterized in that** the areas (8) of the perforated drum jacket (2) not containing prominences (3) are connected with each other or surround or include the areas (9) containing prominences (3).

15. Device in conformity with claim 1, **characterized in that** the openings (4) in the perforated drum jacket (2) are evenly and/or irregularly distributed over the entire area of the perforated drum jacket (2) and have a diameter between 0.1 mm and 3 mm, preferably between 1 mm and 1.5 mm.

## Revendications

1. Dispositif pour la fabrication de textiles, non-tissés, spunbonds, matériaux de papier (5) au moyen d'au moins un tambour perforé (1), avec des ouvertures (4) pour l'élimination du liquide (6) sorti d'un injecteur (7) et de nombreuses projectures (3) dirigées vers l'extérieur, situées sur la face extérieure du tambour perforé (1), pour la perforation du non-tissé (5), dont une ou plusieurs zones (8) sur la face extérieure du tambour perforé (1) ne contiennent pas de projectures (3) mais seulement des ouvertures (4), **caractérisé en ce que** les zones (8) contenant des projectures (3) et utilisées pour la formation d'un motif en surface dans le non-tissé (5), comme des animaux, des plantes ou des formes géométriques, sont disposées dans un arrangement ou un groupe correspondant sur la chemise du tambour perforé (2) et entourent ou limitent le motif en surface à former sur la face extérieure du tambour perforé (1).

2. Dispositif selon la revendication 1, **caractérisé en ce que** les projectures (3) sur la face extérieure du tambour perforé (1) sont, au moins en partie, réparties de manière irrégulière ou disposées les unes à côté des autres à distances qui varient et/ou à distances régulières.

3. Dispositif selon la revendication 1, **caractérisé en ce que** sur la face extérieure du tambour perforé (1) dans les zones (9) contenant des projectures (3) et/ou dans les zones (8) ne contenant pas de projectures, il y a au moins des ouvertures (4) pour le passage du liquide (6) sorti de l'injecteur (7).

4. Dispositif selon la revendication 1, **caractérisé en ce que** les projectures (3) sur la face extérieure du tambour perforé (2) sont en forme d'épines.

5. Dispositif selon la revendication 1, **caractérisé en ce que** les projectures (3) sont coniques ou pointues vers l'extérieur ou en forme de cylindre.

6. Dispositif selon la revendication 1, **caractérisé en ce que** les projectures (3) ont une section circulaire, ovale, polygonale, carrée ou rectangulaire.

7. Dispositif selon la revendication 1, **caractérisé en ce que** les projectures (3) dans la zone (9) d'une chemise de tambour perforé (2) contenant des projectures (3) sont disposées à une distance comprise entre 1,5 mm et 20 mm, et de préférence 3 mm à 10 mm.

8. Dispositif selon la revendication 1, **caractérisé en ce que** les projectures (3) couvrent une zone (9) de la chemise du tambour perforé (2) entre 20% et 50%, de préférence entre 25% et 30%.

9. Dispositif selon la revendication 1, **caractérisé en ce que** les zones (8) sans projectures (3) représentent une face totale de 1 % à 50%, de préférence entre 20% et 50%, ou entre 25% et 30% de la face totale du tambour perforé (2).

10. Dispositif selon la revendication 1, **caractérisé en ce que** les zones (9) contenant des projectures (3) et utilisées pour la formation des motifs en surface dans le non-tissé (5), comme des animaux, des plantes ou des formes géométriques, sont disposées dans un arrangement ou un groupe correspondant sur la chemise du tambour perforé (2).

11. Dispositif selon la revendication 1, **caractérisé en ce que** les zones (8) ne [contenant] pas de projectures (3) et les zones (9) [contenant] des projectures (3) pour la formation d'un motif en surface, comme des animaux, des plantes ou des formes géométriques, sont disposées dans un arrangement ou un groupe correspondant.

12. Dispositif selon la revendication 1, **caractérisé en ce que** les motifs formés dans le non-tissé (5) sont au moins en partie ou en majorité au niveau du non-tissé (5) et que le non-tissé a une épaisseur au moins similaire, tandis que les perforations introduites dans le non-tissé (5) sont distribuées de telle manière qu'elles forment un ou plusieurs motifs en surface identiques ou différents dans le non-tissé (5).

13. Dispositif selon la revendication 1, **caractérisé en ce que** les zones (8) de la chemise du tambour perforé (2) ne contenant pas de projectures (3) et les zones (9) contenant des projectures (3) forment une face limitée chacune.

14. Dispositif selon la revendication 1, **caractérisé en ce que** les zones (8) de la chemise du tambour perforé (2) ne contenant pas de projectures (3) sont liées les unes avec les autres ou qu'elles entourent ou contiennent les zones (9) contenant des projectures (3).

15. Dispositif selon la revendication 1, **caractérisé en ce que** les ouvertures (4) dans la chemise du tambour perforé (2) sont également et/ou irrégulièrement réparties sur toute la face de la chemise du tambour perforé (2) et qu'elles ont un diamètre compris entre 0,1 mm et 3 mm, de préférence entre 1 mm et 1,5 mm.
